# FASCICULE DE BREVET EUROPEEN

(11) **EP 0 543 129 B1**
(45) Date de publication et mention de la délivrance du brevet: **27.12.1995**
(21) Numéro de dépôt: 92117049.4
(22) Date de dépôt: 06.10.1992
(51) Int. Cl.: F24D 5/10, F24D 5/04

(54) **Installation pour le chauffage ou le rafraîchissement d'un bâtiment**
Einrichtung zum Heizen oder Kühlen eines Gebäudes
Installation for heating or cooling of a building

(30) Priorité: 20.11.1991 FR 9114285
(43) Date de publication de la demande: 26.05.1993
(73) Titulaire: Desvouas, Claude, F-60350 Vieux-Moulin (FR)
(72) Inventeur: Desvouas, Claude, F-60350 Vieux-Moulin (FR)
(74) Mandataire: Flavenot, Bernard

(56) Documents cités:
- EP-A- 0 255 039
- FR-A- 2 483 577
- US-A- 2 726 593
- US-A- 3 025 382

## Description

La présente invention concerne les installations pour le chauffage ou le rafraîchissement des bâtiments comportant une dalle de sol selon le préambule de la revendication 1.

Il existe déjà des installations pour le chauffage ou le rafraîchissement des bâtiments et de l'air ambiant dans l'espace délimité par ces bâtiments, par rayonnement thermique au moyen d'un fluide gazeux caloporteur, par exemple de l'air qui peut être, soit chauffé, soit refroidi. Une telle installation est notamment décrite dans le Brevet FR-A-2 483 577. Elle comporte des canaux formant un circuit de circulation du fluide gazeux caloporteur généralement noyés dans le sol du bâtiment, une gaine de distribution alimentée en fluide gazeux à l'une de ses extrémités, cette gaine définissant deux conduits à section respectivement dégressive et progressive dans lesquels débouchent les extrémités d'entrée et de sortie des canaux, et un caisson de circulation du fluide gazeux auquel peuvent être associés, soit des moyens de chauffage, soit des moyens de refroidissement.

Ce type d'installation donne de très bons résultats pour maintenir l'air ambiant dans un bâtiment à une température de base suffisante quand la température extérieure n'est pas trop basse, mais il faut prévoir un chauffage d'appoint, par exemple électrique, pour compenser le manque de calories lorsque la température extérieure devient trop basse.

Or, on constate que, dans les pays de climat relativement tempéré, ce chauffage d'appoint n'est appelé à fonctionner que pendant de très courtes périodes. La mise en place et l'utilisation de ce type de chauffage, déjà onéreuses dans l'absolu, sont ainsi d'un coût de revient relativement élevé.

La présente invention a ainsi pour but de réaliser une installation pour le chauffage ou le rafraîchissement d'un bâtiment par rayonnement thermique au moyen d'un fluide gazeux caloporteur, qui permette d'obtenir une régulation de la température à l'intérieur de ce bâtiment quelle que soit la température régnant à l'extérieur, tout en présentant les avantages des installations selon l'art antérieur, notamment un prix de revient très faible.

Plus précisément, la présente invention a pour objet une installation pour le chauffage ou le rafraîchissement d'un bâtiment comportant une dalle de sol, comprenant les caractéristiques de la revendication 1.

D'autres caractéristiques et avantages de la présente invention apparaîtront au cours de la description suivante donnée en regard des dessins annexés à titre illustratif, mais nullement limitatif, dans lesquels:
La figure 1 représente un schéma simplifié d'une installation selon l'invention, pour le chauffage ou le rafraîchissement d'un bâtiment, et
Les figures 2 et 3 représentent un mode de réalisation avantageux d'une installation en accord avec le schéma de la figure 1.

L'ensemble des figures représentant un même mode de réalisation d'une installation selon l'invention pour le chauffage ou le rafraîchissement d'un bâtiment, les mêmes références y désignent les mêmes éléments, quelle que soit la figure sur laquelle elles apparaissent et quelle que soit la forme, schématique ou détaillée, de représentation de ces éléments.

Les figures 1 à 3 représentent une installation 1 pour le chauffage ou le rafraîchissement d'un bâtiment 2 comportant une dalle de sol 3, et donc, corrélativement, pour le chauffage de l'air ambiant à l'intérieur du bâtiment.

Cette installation comprend un caisson de circulation d'air 4 comportant au moins une bouche d'entrée 5 et au moins une bouche de sortie 6.

Dans une forme possible de réalisation, ce caisson de circulation 4 est essentiellement constitué par un manchon 7 et comporte un ventilateur 8 disposé dans ce manchon, un moteur 9 étant prévu pour entrainer le ventilateur 8 en rotation et obtenir une circulation de l'air en aspirant l'air en amont du manchon 7 et en le refoulant vers l'aval. Le ventilateur est représenté schématiquement, mais il sera avantageusement constitué par un ventilateur du type centrifuge.

En sortie du caisson de circulation, par exemple à proximité de la bouche de sortie 6, l'installation 1 comporte des moyens 10 d'échanges thermiques avec l'air mis en circulation. Ces moyens peuvent avantageusement être de deux sortes, soit des éléments chauffants, soit des éléments réfrigérants. Ils ont été schématiquement représentés en 11 et disposés dans un tiroir 12 interchangeable selon l'utilisation recherchée pour l'installation, soit de chauffage soit de rafraîchissement du bâtiment.

Cependant, les moyens de chauffage peuvent être constitués, par exemple, par un bardage solaire installé sur une face sud du bâtiment, ce bardage pouvant être monté en parallèle avec un chauffage classique, par exemple par résistances chauffantes.

L'installation 1 comprend au moins une conduite 20 dont au moins une partie 21 est noyée dans la dalle de sol 3 du bâtiment 2, et qui relie la bouche de sortie 6 du caisson de circulation 4 à sa bouche d'entrée 5.

Bien entendu, les liaisons entre la conduite 20 et le caisson 4 sont réalisées par tous moyens appropriés, par exemple des colliers de serrage habituellement utilisés pour la réunion de conduites tubulaires avec les bords circulaires des extrémités d'un manchon. Ces moyens sont connus en euxmêmes et ne seront pas décrits ici.

L'installation 1 comporte en outre au moins une bouche d'insufflation 22 réalisée en dérivation sur la partie 21 de la conduite 20 noyée dans la dalle de sol 3, en un premier point 23 de la conduite, la sortie 24 de cette bouche d'insufflation 22 étant située dans l'espace 25 délimité par le bâtiment, au-dessus de la dalle de sol 3.

Elle comporte aussi au moins une bouche d'extraction 26 réalisée en dérivation sur la conduite 20, en un second point 27 de cette conduite, la sortie 28 de cette bouche d'extraction 20 étant, elle aussi, située dans l'espace 25.

Ces premier 23 et second 27 points sont situés sur la conduite 20, respectivement en aval et en amont par rapport au caisson de circulation d'air 4 de façon que, lorsque le ventilateur du caisson fonctionne et provoque une circulation d'air dans la conduite 20, de l'air soit éjecté par la bouche d'insufflation 22 dans l'espace 25, en même temps que de l'air puisse être extrait de cet espace 25 par la bouche d'extraction 26 pour être introduit dans la conduite 20, puis dans le caisson de circulation 4.

Pour contrôler la quantité d'air insufflée dans l'espace 25, la bouche d'insufflation 22 comporte avantageusement des moyens commandables 29 schématiquement illustrés par une flèche, pour régler la section de passage de l'air par la sortie 24 de la bouche 22.

Ces moyens commandables 29 pour régler la section de passage de l'air par la bouche d'insufflation 22 sont par exemple constitués par un siège réalisé sensiblement en sortie 24 de la bouche 22, un clapet et des moyens pour commander le déplacement du clapet par rapport au siège. Ces moyens sont connus en eux-mêmes et ne seront pas plus amplement décrits ici, dans le seul souci de simplifier la présente description.

Dans un mode de réalisation avantageux, la conduite 20 est constituée par deux portions de gaines 31, 32 montées en série.

La première portion de gaine 31 comporte:
- un premier conduit 33 à section transversale variant suivant une loi dégressive, l'extrémité 34 ayant la section la plus grande étant reliée directement ou indirectement à la bouche de sortie 6 du caisson de circulation d'air 4,
- un second conduit 35 à section transversale variant suivant une loi progressive sensiblement inverse de la loi dégressive, et
- au moins un canal 36 reliant le premier conduit 33 au second conduit 35 avantageusement en forme de boucle en "U", ce canal constituant la partie 21 de la conduite 20 noyée dans la dalle de sol 3 du bâtiment 2.

La sortie 37 de la deuxième portion de gaine 32 est reliée, par tout moyen, de façon directe ou indirecte, à la bouche d'entrée 5 du caisson de circulation 4.

La conduite 20 comporte en outre des moyens 40 pour relier au moins l'extrémité 42 du second conduit 35 ayant la section la plus grande et l'entrée 43 de la deuxième portion de gaine 32.

Dans la configuration décrite ci-dessus, la bouche d'insufflation 22 est reliée au canal 36, préférentiellement sensiblement en son milieu.

Dans le mode de réalisation de l'installation plus particulièrement illustré sur la figure 2, l'installation comporte une pluralité "n" de canaux 36 reliant le premier conduit 33 au second conduit 35, ces canaux ayant tous avantageusement sensiblement le même diamètre et tous la forme d'une boucle en "U", chaque branche du "U" étant distante l'une de l'autre d'une même valeur "b", figure 1. De plus, pour obtenir une bonne répartition de la circulation de l'air dans tous ces canaux, la somme des deux sections 46, 47, respectivement des conduits 33 et 35, au niveau des points où débouchent respectivement les deux extrémités 51, 52 de chaque canal, a une valeur sensiblement constante pour l'ensemble des canaux, la section la plus grande respectivement des premier et second conduits 33, 35 dans laquelle débouche un canal étant sensiblement égale à "n" fois la section "s" d'un canal, la section la plus petite respectivement des premier et second conduits dans laquelle débouche un canal étant sensiblement égale à la section d'un canal.

Selon une autre caractéristique avantageuse de l'invention, les valeurs: "h" de l'épaisseur de la dalle, "⌀" du diamètre des canaux, "R" de la résistance mécanique de la dalle qui doit être obtenue et "b" du pas séparant deux branches consécutives des canaux en "U", sont liées par la relation suivante:

La structure de l'installation ayant les caractéristiques ci-dessus présente l'avantage d'optimiser les paramètres aéroliques et thermiques, tout en améliorant la résistance mécanique des dalles de sol pour une même consommation de béton.

Cette installation est également intéressante par le fait qu'elle permet d'utiliser des matériaux différents pour la réalisation des conduits et des canaux. En effet, l'installation ne véhiculant que de l'air ou analogue, les premier et second conduits sont avantageusement réalisés en un matériau métallique et les canaux en matière plastique.

L'installation décrite ci-dessus fonctionne de la façon suivante décrite dans le cadre du chauffage d'un bâtiment pour maintenir une certaine température à l'intérieur du bâtiment, alors que la température extérieure est susceptible de descendre et d'être toujours inférieure à celle à laquelle doit être maintenu l'intérieur du bâtiment.

Les moyens 10 d'échanges thermiques avec le fluide gazeux caloporteur, en l'occurrence l'air, ont alors pour but d'apporter des calories au fluide gazeux et sont par exemple essentiellement constitués par une pluralité de résistances chauffantes en coopération, de façon connue, avec des ailettes de radiateurs.

On suppose tout d'abord que la température extérieure n'est pas trop basse et qu'une certaine valeur de température de sol est suffisante pour maintenir l'air ambiant dans le bâtiment à une température de base acceptable pour le confort de ses occupants. Dans ces conditions, les deux bouches d'insufflation 22 et d'extraction 26 sont fermées et la circulation de l'air s'effectue en circuit fermé dans la conduite 20, par la mise en marche du ventilateur 8. En passant sur les résistances chauffantes 10 allumées, l'air s'échauffe et circule dans la conduite, notamment dans sa partie 21 noyée dans la dalle de sol 3 du bâtiment 2. Au cours de cette circulation, l'air échange des calories avec la masse du sol qui, de ce fait, s'échauffe et, par rayonnement, échauffe tout l'espace 25 qui se trouve au-dessus de lui.

Les inévitables pertes de calories sont éventuellement compensées par une modulation du chauffage de l'air et de sa circulation, cette modulation pouvant être obtenue au moyen d'un thermostat dont le signal de sortie permet de commander l'alimentation des résistances chauffantes en énergie électrique et la mise en route ou l'arrêt du ventilateur, ou sa vitesse de rotation.

On constate que la masse thermique obtenue par le chauffage du sol du bâtiment amené à une certaine température, par exemple pendant les périodes nocturnes où l'énergie électrique est à un prix relativement faible, permet de maintenir l'espace délimité par le bâtiment à une température de base acceptable pendant toute la journée.

Par contre, si la température extérieure est très inférieure à la température habituelle, ou si elle descend très brutalement, pour maintenir le bâtiment à une température acceptable pour le confort de ses occupants, on commande l'ouverture des deux bouches d'insufflation 22 et d'extraction 26 pour dériver, dans l'espace 25 du bâtiment, une partie de l'air chaud circulant dans la partie 21 de la conduite 20 noyée dans la dalle de sol du bâtiment.

Comme l'air est plus chaud que le sol, il permet d'augmenter rapidement la température ambiante dans l'espace 25 et de la maintenir à une valeur acceptable, bien que la température extérieure soit très basse. Bien entendu, la section de passage de l'air, notamment en sortie de la bouche d'insufflation 22, peut être modulée par les moyens commandables 29, par exemple par un signal délivré par un thermostat ou analogue.

Une telle installation permet donc d'obtenir une régulation de la température ambiante d'un local donné, quelle que soit la température extérieure au local, même si cette dernière est très basse ou chute brutalement. Elle présente en outre tous les avantages des installations comprenant deux types de chauffage complémentaires l'un de l'autre, un chauffage de base obtenu par la circulation d'un fluide caloporteur et un chauffage d'appoint, mais évite leurs inconvénients, notamment le prix de revient élevé relatif au chauffage d'appoint.

Le fonctionnement décrit ci-dessus concerne la régulation du chauffage d'un local, mais il est évident qu'il peut se comprendre de la même façon pour son rafraîchissement lorsque la température extérieure est trop élevée. Dans ce cas, les moyens d'échanges thermiques 10 ne sont pas des éléments chauffants, mais des éléments réfrigérants. Le fonctionnement est strictement identique et ne sera donc pas décrit ici.

## Revendications

1. Installation (1) pour le chauffage ou le rafraîchissement d'un bâtiment (2) comportant une dalle de sol (3), comprenant:
un caisson de circulation d'air (4) comprenant au moins une bouche d'entrée (5) et au moins une bouche de sortie (6),
des moyens (10) d'échanges thermiques avec ledit air en sortie (6) dudit caisson de circulation, et
au moins une conduite (20) dont au moins une partie (21) est noyée dans ladite dalle de sol (3) et dont les deux extrémités (37, 34) sont respectivement connectées auxdites bouches d'entrée (5) et de sortie (6) dudit caisson (4), ladite conduite comprenant:
- deux portions de gaines (31, 32) montées en série,
A) une première portion de gaine (31) comportant:
a) un premier conduit (33) à section transversale variant suivant une loi dégressive linéaire, l'extrémité (34) ayant la section la plus grande étant reliée à ladite bouche de sortie (6) dudit caisson de circulation,
b) un second conduit (35) à section transversale variant suivant une loi progressive sensiblement inverse de ladite loi dégressive, et
c) une pluralité "n" de canaux en "U" (36) reliant ledit premier conduit (33) audit second conduit (35),
B) une deuxième portion de gaine (32) dont la sortie (37) est reliée à ladite bouche d'entrée (5) dudit caisson de circulation, et
- des moyens (40) pour relier l'extrémité (42) dudit second conduit (35) ayant la section la plus grande à l'entrée (43) de ladite deuxième portion de gaine (32),
caractérisé par le fait que lesdits canaux ont tous sensiblement le même diamètre et que la somme des sections (46, 47), respectivement des deux conduits (33, 35) au niveau des points où débouchent respectivement les deux extrémités (51, 52) de chaque canal, a une valeur sensiblement constante pour l'ensemble des canaux, la section la plus grande respectivement des premier et second conduits (33, 35) dans laquelle débouche un canal étant sensiblement égale à "n" fois la section (s) d'un canal, la section la plus petite respectivement des premier et second conduits dans laquelle débouche un canal étant sensiblement égale à la section d'un canal.

2. Installation selon la revendication 1, caractérisée par le fait que lesdits moyens (10) d'échanges thermiques avec ledit air en sortie (6) dudit caisson de circulation (4) sont constitués par des éléments chauffants.

3. Installation selon la revendication 1, caractérisée par le fait que lesdits moyens (10) d'échanges thermiques avec ledit air en sortie (6) dudit caisson de circulation (4) sont constitués par des éléments réfrigérants.

4. Installation selon l'une des revendications 1 à 3, caractérisée par le fait que les valeurs: "h" de l'épaisseur de la dalle (3), "⌀" du diamètre des canaux (36), "R" de la résistance mécanique de la dalle qui doit être obtenue et "b" du pas séparant deux branches consécutives des canaux en "U", sont liées par la relation suivante:

5. Installation selon l'une des revendications 1 à 4, caractérisée par le fait que lesdits premier (33) et second (35) conduits sont réalisés en un matériau métallique.

6. Installation selon l'une des revendications 1 a 5, caractérisée par le fait que lesdits canaux (36) sont en matière plastique.

7. Installation selon l'une des revendications 1 à 6, caractérisée par le fait qu'elle comporte:
au moins une bouche d'insufflation (22) réalisée en dérivation sur la partie (21) de ladite conduite noyée dans la dalle de sol (3), en un premier point (23) de ladite conduite, la sortie (24) de ladite bouche d'insufflation étant située dans l'espace (25) délimité par ledit bâtiment (2), et
au moins une bouche d'extraction (26) réalisée en dérivation sur ladite conduite (20), en un second point (27) de ladite conduite, la sortie (28) de ladite bouche d'extraction étant située dans ledit espace délimité par ledit bâtiment,
lesdits premier (23) et second (27) points étant situés sur ladite conduite respectivement en aval et en amont par rapport audit caisson de circulation d'air (4).

8. Installation selon la revendication 7, caractérisée par le fait que ladite bouche d'insufflation (22) est réalisée sur l'un desdits canaux (36) et sensiblement en son milieu.

## Claims

1. Installation (1) for heating or cooling a building (2) including a floor slab (3), comprising:
an air circulation main (4) having at least one inlet opening (5) and at least one outlet opening (6),
heat exchange means (10) for exchanging heat with said air at the outlet (6) of said circulation main, and
at least one conduit (20) having at least a portion (21) thereof embedded in said floor slab (3) and having its two ends (37, 34) connected respectively to said inlet opening (5) and said outlet opening (6) of said main (4), said conduit comprising:
- two duct portions (31, 32) connected in series,
A) a first duct portion (31) comprising:
a) a first pipe (33) of lineary tapering cross-section, having its larger section end (34) connected to said outlet opening (6) of said circulation main,
b) a second pipe (35) of cross-section that varies progressively in a manner that is substantially inverse to the above-mentioned taper, and
c) a plurality "n" of U-shapped channels (36) connecting said first pipe (33) to said second pipe (35),
B) a second duct portion (32) whose outlet (37) is connected to said inlet opening (5) of said circulation main, and
- means (40) for connecting the larger section end (42) of said second pipe (35) to the inlet (43) of said second duct portion (32),
characterized by the fact that said channels all are of substantially the same diameter and that the sum of the sections (46, 47) of the first and second pipes (33, 35), at the point where the two ends (51, 52) of each channel open out respectively therein, has a value that is substantially constant for all of the channels, both the first and the second pipes (33, 35) having a largest section into which a channel opens out that is substantially equal to "n" times the section (s) of a channel, and having a smallest section into which a channel opens out that is substantially equal to the section of a channel.

2. Installation according to claim 1, characterized by the fact that said heat exchange means (10) for exchanging heat with said air at the outlet (6) of said circulation main (4) are constituted by heating elements.

3. Installation according to claim 1, characterized by the fact that said heat exchange means (10) for exchanging heat with said air at the outlet (6) of said circulation main (4) are constituted by cooling elements.

4. Installation according to any one of claims 1 to 3, characterized by the fact that the values: "h" for the thickness of the slab (3), "⌀" for the diameter of the channels (36), "R" for the mechanical strength of the slab that is to be obtained and "b" for the pitch between two consecutive branches of the U-shapped channels, are associated by the following relationship:

5. Installation according to any one of claims 1 to 4, characterized by the fact that the first and second pipes (33, 35) are made of a metal.

6. Installation according to any one of claims 1 to 5, characterized by the fact that said channels (36) are made of a plastics material.

7. Installation according to any one of claims 1 to 6, characterized by the fact that it includes:
at least one blow opening (22) implemented as a branch at a first point (23) on the portion (21) of said conduit that is embedded in the floor slab (3), the outlet (24) of said blow opening being situated in the volume (25) delimited by said building (2), and
at least one extraction opening (26) implemented as a branch at a second point (27) on said conduit (20), the inlet (28) of said extraction opening being situated in said volume defined by said building,
said first and second points (23, 27) being situated on said conduit respectively downstream and upstream relative to said air circulation main (4).

8. Installation according to claim 7, characterized by the fact that said blow opening (22) is implemented on one of said channels (36) and substantially on the middle thereof.

## Patentansprüche

1. Heiz- oder Kühlinstallation (1) eines mit einer Bodenplatte (3) versehenen Gebäudes (2), umfaßend:
eine Luftzirkulationskammer (4) mit mindestens einer Einlaßmündung (5) und mindestens einer Auslaßmündung (6),
Mittel (10) für den thermischen Austausch mit der Luft am Auslaß (6) der Zirkulationskammer und mindestens eine Leitung (20), von der mindestens eine Partie (21) in die Bodenplatte (3) eingebettet ist und deren Enden (37, 34) mit der Einlaßmündung (5) bzw. Auslaßmündung (6) der Kammer (4) verbunden sind, welche Leitung umfaßt:
- Zwei in Serie montierte Rohrleitungsabschnitte (31, 32), wobei
A) ein erster Abschnitt der Rohrleitung (31), umfaßend:
a) eine erste Leitung (33) mit sich gemäß einem linear degressiven Gesetz ändernden Querschnitt, wobei das Ende (34) mit dem größten Querschnitt mit der Auslaßmündung (6) der Zirkulationskammer verbunden ist,
b) eine zweite Leitung (35) mit einem sich gemäß einem progressiven im wesentlichen zu dem degressiven Gesetz inversen Gesetz ändernden Querschnitt und
c) eine Mehrzahl von "n" Kanälen in "U"-Form (36), welche die erste Leitung (33) mit der zweiten Leitung (35) verbinden,
B) ein zweiter Abschnitt der Rohrleitung (32), deren Auslaß (37) mit der Einlaßmündung (5) der Zirkulationskammer verbunden ist, ist vorgesehen, und
- Mittel (40) zum Verbinden des Endes (42) der zweiten Leitung (35) mit dem größten Querschnitt am Einlaß (43) des zweiten Abschnitts der Rohrleitung (32),
dadurch gekennzeichnet, daß die Kanäle sämtlich im wesentlichen gleichen Durchmesser aufweisen und daß die Summe der jeweiligen Querschnitte (46, 47) der beiden Leitungen (33, 35) in Höhe der Punkte, wo jeweils die beiden Enden (51, 52) jedes Kanals münden einen im wesentlichen konstanten Wert haben für die Gesamtheit der Kanäle, wobei der jeweils größte Querschnitt der ersten bzw. zweiten Leitung (33, 35), in die ein Kanal mündet, im wesentlichen gleich dem "n"-fachen des Querschnitts (s) eines Kanals sind, wobei der jeweils kleinste Querschnitt der ersten bzw. zweiten Leitung, in die ein Kanal mündet, im wesentlichen gleich dem Querschnitt eines Kanals ist.

2. Installation nach Anspruch 1, dadurch gekennzeichnet, daß die Mittel (10) für den thermischen Austausch mit der Luft am Auslaß (6) der Zirkulationskammer (4) von Heizelementen gebildet sind.

3. Installation nach Anspruch 1, dadurch gekennzeichnet, daß die Mittel (10) für den thermischen Austausch mit Luft am Auslaß (6) der Zirkulationskammer (4) von Kühlelementen gebildet sind.

4. Installation nach einem der Ansprüche 1 bis 3, dadurch gekennzeichnet, daß die Größen: Dicke der Bodenplatte (3) "h", Durchmesser der Kanäle (36) "⌀", mechanischer Widerstand der Bodenplatte, der erzielt werden muß, "R", bzw. des Abstands zweiter aufeinanderfolgender Zweige der "U"-förmigen Kanäle "b" durch die folgende Beziehung verknüpft sind:

5. Installation nach einem der Ansprüche 1 bis 4, dadurch gekennzeichnet, daß die erste (33) und zweite (35) Leitung aus einem metallischen Material hergestellt sind.

6. Installation nach einem der Ansprüche 1 bis 5, dadurch gekennzeichnet, daß die Kanäle (36) aus Kunststoffmaterial bestehen.

7. Installation nach einem der Ansprüche 1 bis 6, dadurch gekennzeichnet, daß sie umfaßt:
Mindestens eine Ausblasmündung (22), hergestellt in Abzweigung von der Partie (21) der Leitung, die in die Bodenplatte (3) eingebettet ist an einem ersten Punkt (23) dieser Leitung, wobei der Auslaß (24) der Ausblasmündung sich in dem Raum (25) befindet, der von dem Gebäude (2) umschlossen ist, und mindestens eine Extraktionsmündung (26), hergestellt in Verzweigung an der Leitung (20) an einer zweiten Stelle (27) der Leitung, wobei der Auslaß (28) der Extraktionsmündung sich in dem Raum befindet, der von dem Gebäude umschlossen ist,
welche ersten (23) und zweiten (27) Punkte sich auf der Leitung stromabwärts bzw. stromaufwärts bezüglich der Luftzirkulationskammer (4) befinden.

8. Installation nach Anspruch 7, dadurch gekennzeichnet, daß die Ausblasmündung (22) auf einen der Kanäle (36) im wesentlichen in seiner Mitte ausgebildet ist.
